# FASCICULE DE BREVET EUROPEEN

(11) **EP 0 715 324 B1**
(45) Date de publication et mention de la délivrance du brevet: **08.05.2002**
(21) Numéro de dépôt: 95410129.1
(22) Date de dépôt: 10.11.1995
(51) Int. Cl.: H01H 33/66

(54) **Interrupteur électrique, notamment sous vide**
Elektrischer Vakuumschalter
Electrical vacuum switch

(30) Priorité: 29.11.1994 FR 9414430
(43) Date de publication de la demande: 05.06.1996
(73) Titulaire: Schneider Electric Industries SA, 92500 Rueil-Malmaison (FR)
(72) Inventeur: Schellekens, Hans, Schneider Electric, F-38050 Grenoble Cedex 09 (FR); Bolongeat-Mobleu, Roger, Schneider Electric, F-38050 Grenoble Cedex 09 (FR)
(74) Mandataire: Hecké, Gérard

(56) Documents cités:
- EP-A- 0 088 040
- EP-A- 0 525 354
- FR-A- 2 211 737
- GB-A- 2 038 098
- GB-A- 2 038 557

## Description

La présente invention concerne un interrupteur destiné à assurer la coupure dans un circuit électrique et comprenant principalement une cartouche allongée sous vide, ladite cartouche comportant une enveloppe cylindrique obturée par deux fonds et renfermant deux contacts d'arc, dont l'un, fixe, est solidaire de l'un des fonds précités tandis que l'autre, mobile, est monté à coulissement axial à l'intérieur de la cartouche entre une position de fermeture et une position de séparation des contacts entraînant la formation d'un courant d'arc, et des moyens destinés à produire un champ magnétique axial dans la zone de formation de l'arc.

On connaît plusieurs moyens pour produire un champ magnétique axial dans la zone de formation de l'arc, ce champ magnétique permettant d'augmenter le pouvoir de coupure de la cartouche en engendrant une diffusion de l'arc et en évitant toute concentration d'énergie en un point particulier.

Le brevet FR 2.677.487 de la demanderesse décrit un interrupteur électrique du genre mentionné, dans lequel le champ magnétique axial est engendré par le courant parcourant une bobine solidaire du fond de la cartouche et disposée coaxialement à cette cartouche au droit de l'intervalle de séparation des contacts d'arc.

Dans le document FR 2.682.808 appartenant également à la demanderesse, la bobine en forme d'anneau est placée à l'extérieur de la cartouche dans un logement annulaire formé dans le fond de la cartouche.

La demande de brevet EP 0597434, montre un interrupteur selon le préambule de la revendication 1.

Et l'on connaît enfin la possibilité de placer une spire ou un circuit magnétique derrière chaque contact.

Toutes ces réalisations nécessitent donc soit l'utilisation d'éléments additionnels, tels une bobine ou un circuit magnétique, soit la réalisation de contacts de forme complexe, d'où il résulte un coût de fabrication important des interrupteurs dans lesquels ils sont destinés à être utilisés.

La présente invention résout ce problème et propose un interrupteur électrique, notamment sous vide de conception particulièrement simple.

A cet effet, la présente invention a pour objet un interrupteur électrique, selon la revendication 1.

Suivant une autre caractéristique, les portions conductrices sont des secteurs de couronne, les secteurs associés au contact d'arc fixe étant décalés angulairement par rapport à ceux associés au contact d'arc mobile.

Avantageusement, les portions conductrices précitées sont venues de matière avec les pièces de contact et formées à la périphérie desdites pièces.

Suivant une réalisation particulière, chaque contact d'arc comporte un secteur de couronne.

Suivant une variante de réalisation, chaque contact d'arc comporte deux secteurs de couronne, diamétralement opposés.

Selon une autre variante, chaque contact d'arc comporte trois secteurs de couronne équidistants.

Suivant une autre caractéristique, l'extrémité de chaque pièce de contact est en forme de couronne, ladite couronne étant constituée par les secteurs de couronne conducteurs précités et des secteurs de couronne non conducteurs.

Avantageusement, les secteurs de couronne non conducteurs précités sont réalisés en un matériau isolant ou réfractaire.

Mais d'autres avantages et caractéristiques de l'invention apparaîtront mieux dans la description détaillée qui suit et se réfère aux dessins annexés donnés uniquement à titre d'exemple et dans lesquels :
- la figure 1 illustre, dans une vue en coupe, un interrupteur à vide conforme à une réalisation particulière de l'invention;
- les figures 2, 4 et 6 illustrent respectivement, dans des vues éclatées, l'un des contacts d'arc de l'interrupteur, suivant trois réalisations différentes de l'invention;
- les figures 3, 5 et 7 illustrent respectivement, dans des vues en perspective, les deux contacts d'arc suivant les trois réalisations précitées de l'invention.

Sur la figure 1, on voit un interrupteur I à ampoule sous vide C comprenant principalement une enveloppe isolante 1 de forme cylindrique fermée par deux fonds métalliques 2, 3 et renfermant deux contacts d'arc 4, 5 respectivement fixe et mobile s'étendant coaxialement à l'intérieur de ladite enveloppe 1. L'un 4 des contacts, dit fixe, est solidaire de l'un 2 des fonds précités 2, 3 de l'enveloppe 1, tandis que l'autre 5 des contacts, dit mobile, est monté coulissant à travers l'autre 3 des deux fonds 2, 3. Ce contact mobile 5 est mû en translation par un mécanisme de commande non représenté, entre une position de fermeture autorisant le passage du courant entre les contacts 4, 5 et une position de séparation (représentée sur la figure 1) dans laquelle un courant d'arc "c" se produit entre les contacts 4, 5 préalablement à l'obtention de la coupure.

Les deux contacts d'arc 4, 5 ont la même structure et sont constitués chacun par une tige conductrice 6, 7 comportant à l'une de ses extrémités une pièce de contact 8, 9 en forme de disque venue de forme avec ladite tige 6, 7. Sur l'extrémité libre 8a, 9a de cette pièce en forme de disque 8, 9 est fixée une électrode conductrice 10, 11 en forme de couronne dont le diamètre est légèrement supérieur à celui de la pièce en forme de disque 8, 9.

Suivant une réalisation particulière de l'invention, les moyens utilisés pour produire un champ magnétique axial dans la zone de formation de l'arc, comprennent des moyens M portés par les contacts d'arc 4, 5, pour imposer au courant d'arc une trajectoire inclinée par rapport au plan P des surfaces de contact 4a, 5a des contacts d'arc 4, 5.

En se reportant aux figures, on voit qu'à cet effet, l'extrémité 8a, 9a de chaque pièce de contact 8, 9 est conformée en couronne 37, ladite couronne 37 étant formée à la périphérie des pièces de contact 8, 9 et comportant des secteurs de couronne conducteurs 12 à 23 et des secteurs de couronne non conducteurs ou peu conducteurs 25 à 36. Sur la figure 1, qui correspond au mode de réalisation illustré sur les figures 6 et 7, la couronne 37 de chaque pièce 8,9 est constituée par trois secteurs conducteurs 18 à 23 et trois secteurs non conducteurs 28, 29, 30 et 34,35,36 Les figures 2 et 3 illustrent des pièces de contact 8, 9 dont l'extrémité en forme de couronne 37 est constituée par un seul secteur de couronne conducteur 12, 13 et un secteur de couronne isolant 25,31. Dans ce cas, comme ceci est visible sur la figure 3, les deux secteurs conducteurs 12, 13 respectifs des deux pièces de contact 8, 9 seront placés de manière à être diamétralement opposés. Sur les figures 4 et 5, les pièces de contact 8, 9 comportent chacune deux secteurs conducteurs 14, 15, 16, 17 et deux secteurs non conducteurs 26, 27 et 32,33. Les deux secteurs conducteurs 14 à 17 de chaque pièce 8, 9 sont agencés de manière à être diamétralement opposés et les deux pièces 8, 9 sont agencées l'une par rapport à l'autre de façon que les deux diamètres d, e, selon lesquels les secteurs sont placés sur les deux pièces 8, 9 soient perpendiculaires. Sur les figures 6 et 7, les secteurs conducteurs 18 à 23 et les secteurs non conducteurs 28, 29, 30 et 34, 35, 36 sont au nombre de trois et sont équidistants, les secteurs conducteurs 18 à 23 des deux pièces 8, 9 étant agencés de manière à être décalés angulairement.
Le fonctionnement de l'interrupteur dans ses trois formes de réalisation va être décrit brièvement à travers ce qui suit en référence aux figures.

En position fermée de l'interrupteur I, pour passer du contact fixe 4 au contact mobile 5, le courant traverse successivement la tige 6 du contact fixe 4, la pièce de contact 8, les secteurs conducteurs, l'électrode 10 du contact fixe 4, puis l'électrode 11 du contact mobile 5, les secteurs conducteurs du contact mobile 5, la pièce de contact 9 et la tige du contact mobile 7.
En position de séparation des contacts d'arc 4, 5 préalablement à la coupure, le courant acheminé par la tige 6 du contact d'arc fixe 4 traverse la pièce de contact 8 du contact d'arc fixe 4 puis atteint les secteurs conducteurs. Suivant la réalisation illustrée sur les figures 2 et 3, le courant d'arc "c" passe du secteur de couronne 12 associé au contact fixe 4 au secteur de couronne 13 associé au contact mobile 5, en passant par les électrodes 10, 11 suivant une trajectoire inclinée telle que représentée en pointillés sur la figure 3. La composante horizontale de ce courant, c'est-à-dire parallèle aux surfaces de contact 4a, Sa des contacts d'arc 4, 5, génère alors un champ axial localisé, permettant l'obtention, par le maintien de plusieurs petits arcs, d'une diffusion de l'arc.

Lorsque les secteurs sont au nombre de deux ou de trois par pièce de contact, comme illustré sur les figures 4 à 7, on obtient plusieurs courants d'arc de direction inclinée par rapport aux mêmes surfaces de contact, d'où il résulte la création d'un champ magnétique axial.

On notera que la tige 6, 7, la pièce de contact 8, 9 ainsi que les secteurs conducteurs 12 à 23 de chaque contact d'arc 4, 5 formant avantageusement un ensemble monobloc, seront de préférence réalisés en cuivre. Les électrodes 10, 11 seront avantageusement réalisées en un matériau conducteur à base de chrome et de cuivre, tandis que les secteurs non conducteurs 25 à 36 seront réalisés en un matériau isolant ou bien réfractaire.

On a donc réalisé grâce à l'invention un interrupteur électrique, notamment sous vide, réalisant la coupure en champ axial, de conception particulièrement simple puisqu'il ne nécessite pas de moyens additionnels de production d'un champ axial et que la géométrie et donc la structure des contacts d'arc restent particulièrement simples.

Bien entendu, l'invention n'est pas limitée aux modes de réalisation décrits et illustrés qui n'ont été donnés qu'à titre d'exemple. C'est ainsi par exemple que l'on pourrait envisager que les secteurs conducteurs soient réalisés sur les électrodes plutôt que sur les pièces de contact. De même, on pourrait supprimer les secteurs non conducteurs, surtout dans le cas ou chaque pièce de contact comporte au moins deux secteurs conducteurs.

## Revendications

1. Interrupteur électrique destiné à assurer la coupure dans un circuit électrique, du genre comprenant une cartouche allongée sous vide, ladite cartouche comportant une enveloppe cylindrique obturée par deux fonds et renfermant deux contacts d'arc dont l'un, fixe, est solidaire de l'un des fonds précités tandis que l'autre, mobile, est monté à coulissement axial l'intérieur de la cartouche entre une position de fermeture et une position de séparation des contacts entraînant la formation d'un courant d'arc entre les contacts, et des moyens destinés à produire un champ magnétique axial dans la zone de formation de l'arc, chaque contact d'arc (4, 5) comprenant une tige conductrice (6, 7) comportant à l'une de ses extrémités une pièce de contact (8, 9) sur laquelle est fixée une électrode (10, 11), la pièce de contact (8, 9) et l'électrode précitée (10, 11) étant reliées électriquement par au moins une portion conductrice (12 à 23) solidaire de la pièce de contact (8, 9) ou de l'électrode (10, 11), les moyens précités de production du champs magnétique axial comprenant lesdites portions (12 à 23) lesquelles sont agencées de manière que les portions conductrices (12,14,15,18,19,20) du contact d'arc fixe (4) ne soient pas en regard de celles (13,16,17,21,22,23) appartenant au contact d'arc mobile (5), **caractérisé en ce que** les pièces de contact (8, 9) sont en forme de disque et les électrodes (10, 11) en forme de couronne ou de disque.

2. Interrupteur selon la revendication 1, **caractérisé en ce que** les portions conductrices (12 à 23) sont des secteurs de couronne, les secteurs (12,14,15,18,19,20) associés au contact d'arc fixe (4) étant décalés angulairement par rapport à ceux (13,16,17,21,22,23) associés au contact d'arc mobile (5).

3. Interrupteur selon la revendication 1 ou 2, **caractérisé en ce que** les portions conductrices précitées (12 à 23) sont venues de matière avec les pièces de contact (8, 9) et formées à la périphérie desdites pièces.

4. Interrupteur selon la revendication 2 ou 3, **caractérisé en ce que** chaque contact d'arc (4,5) comporte un secteur de couronne (12, 13).

5. Interrupteur selon la revendication 2 ou 3, **caractérisé en ce que** chaque contact d'arc (4,5) comporte deux secteurs de couronne (14, 15, 16, 17), diamétralement opposés.

6. Interrupteur selon la revendication 2 ou 3, **caractérisé en ce que** chaque contact d'arc (4,5) comporte trois secteurs de couronne (18 à 23) équidistants.

7. Interrupteur selon l'une quelconque des revendications 2 à 6, **caractérisé en ce que** l'extrémité de chaque pièce de contact (8, 9) est en forme de couronne, ladite couronne (37) étant constituée par les secteurs de couronne conducteurs précités (12 à 23) et des secteurs de couronne non conducteurs (25 à 36).

8. Interrupteur selon la revendication 7, **caractérisé en ce que** les secteurs de couronne non conducteurs précités (25 à 36) sont réalisés en un matériau isolant ou réfractaire.

## Patentansprüche

1. Elektrischer Schalter, der dazu dient, die Abschaltung in einem Stromkreis zu gewährleisten, und gattungsgemäß im wesentlichen eine längliche Vakuumschaltröhre umfaßt, welche Schaltröhre eine, durch zwei Böden verschlossene zylindrische Umhüllung aufweist und zwei Lichtbogenkontakte sowie Mittel zur Erzeugung eines axialen Magnetfelds in der Lichtbogenzone enthält, wobei einer der Lichtbogenkontakte als Festkontakt ausgeführt und mit einem der genannten Böden fest verbunden ist, während der andere als bewegbarer Kontakt ausgeführt und in der Schaltröhre zwischen einer Einschaltstellung und einer Trennstellung der Kontakte, in der ein Lichtbogenstrom zwischen den Kontakten erzeugt wird, axial verschiebbar gelagert ist, wobei jeder Lichtbogenkontakt (4, 5) eine leitende Stange (6, 7) umfaßt, deren eines Ende ein Kontaktstück (8, 9) trägt, auf dem eine Elektrode (10, 11) befestigt ist, das Kontaktstück (8, 9) und die genannte Elektrode (10, 11) über mindestens einen, mit dem Kontaktstück (8, 9) oder mit der Elektrode (10, 11) fest verbundenen, leitenden Abschnitt (12 bis 23) elektrisch miteinander verbunden sind und die Mittel zur Erzeugung des axialen Magnetfelds die genannten Abschnitte (12 bis 23) umfassen, welche so angeordnet sind, daß die leitenden Abschnitte (12, 14, 15, 18, 19, 20) des feststehenden Lichtbogenkontakts (4) den Abschnitten (13, 16, 17, 21, 22, 23) des bewegbaren Lichtbogenkontakts (5) nicht gegenüber liegen, **dadurch gekennzeichnet, daß** die Kontaktstücke (8, 9) scheibenförmig und die Elektroden (10, 11) ringförmig oder scheibenförmig ausgebildet sind.

2. Schalter nach Anspruch 1, **dadurch gekennzeichnet, daß** die leitenden Abschnitte (12 à 23) als Ringsegmente ausgebildet sind, wobei die dem feststehenden Lichtbogenkontakt (4) zugeordneten Segmente (12, 14, 15, 18, 19, 20) um einen bestimmten Winkel versetzt zu den, dem beweglichen Lichtbogenkontakt (5) zugeordneten Segmenten (13, 16, 17, 21, 22, 23) angeordnet sind.

3. Schalter nach Anspruch 1 oder 2, **dadurch gekennzeichnet, daß** die genannten leitenden Abschnitte (12 bis 23) einstückig mit den Kontaktstücken (8, 9) ausgeführt und am Außenrand dieser Kontaktstücke ausgebildet sind.

4. Schalter nach Anspruch 2 oder 3, **dadurch gekennzeichnet, daß** an jedem Lichtbogenkontakt (4, 5) ein Ringsegment (12, 13) ausgebildet ist.

5. Schalter nach Anspruch 2 oder 3, **dadurch gekennzeichnet, daß** an jedem Lichtbogenkontakt (4, 5) zwei diametral einander gegenüberliegende Ringsegmente (14, 15, 16, 17) ausgebildet sind.

6. Schalter nach Anspruch 2 oder 3, **dadurch gekennzeichnet, daß** an jedem Lichtbogenkontakt (4, 5) drei in gleichem Abstand zueinander angeordnete Ringsegmente (18 bis 23) ausgebildet sind.

7. Schalter nach irgendeinem der Ansprüche 2 bis 6, **dadurch gekennzeichnet, daß** das Ende 8a, 9a jedes Kontaktstücks 8, 9 als Ring ausgebildet ist, welcher Ring (37) aus den genannten leitenden Ringsegmenten (12 bis 23) sowie aus nichtleitenden Ringsegmenten (25 bis 36) besteht.

8. Schalter nach Anspruch 7, **dadurch gekennzeichnet, daß** die genannten nichtleitenden Ringsegmente (25 bis 36) aus einem Isolierstoff oder einem Hochtemperaturwerkstoff bestehen.

## Claims

1. An electrical switch designed to perform breaking in an electrical circuit, of the kind comprising an elongate vacuum cartridge, said cartridge comprising a cylindrical enclosure blanked off by two end-plates and housing two arcing contacts, one, stationary, of which contacts is securedly united to one of the afore-mentioned end-plates whereas the other, movable, contact is mounted with axial sliding inside the cartridge between a closed position and a separated position of the contacts resulting in formation of an arcing current between the contacts, and means designed to produce an axial magnetic field in the arc formation zone, each arcing contact (4, 5) comprising a conducting rod (6, 7) comprising at one of its ends a contact part (8, 9) on which an electrode (10, 11) is fixed, the afore-mentioned contact part (8, 9) and electrode (10, 11) being electrically connected by at least one conducting portion (12 to 23) securedly united to the contact part (8, 9) or to the electrode (10, 11), the above-mentioned means for producing an axial magnetic field comprising said portions (12 to 23) which are arranged in such a way that the conducting portions (12, 14, 15, 18, 19, 20) of the stationary arcing contact (4) are not facing those (13, 16, 17, 21, 22, 23) belonging to the movable arcing contact (5), **characterized in that** the contact parts (8, 9) are in the form of a disk and the electrodes (10, 11) in the form of a crown or of a disk.

2. The switch according to claim 1, **characterized in that** the conducting portions (12 to 23) are crown sectors, the sectors (12, 14, 15, 18, 19, 20) associated to the stationary arcing contact (4) being angularly offset with respect to those (13, 16, 17, 21, 22, 23) associated to the movable arcing contact (5).

3. The switch according to claim 1 or 2, **characterized in that** the afore-mentioned conducting portions (12 to 23) are an integral part of the contact parts (8, 9) and are formed at the periphery of said parts.

4. The switch according to claim 2 or 3, **characterized in that** each arcing contact (4, 5) comprises a crown sector (12, 13).

5. The switch according to claim 2 or 3, **characterized in that** each arcing contact (4, 5) comprises two diametrically opposite crown sectors (14, 15, 16, 17).

6. The switch according to claim 2 or 3, **characterized in that** each arcing contact (4, 5) comprises three equidistant crown sectors (18 to 23).

7. The switch according to any one of the claims 2 to 6, **characterized in that** the end of each contact part (8, 9) is in the form of a crown, said crown (37) being formed by the afore-mentioned conducting crown sectors (12 to 23) and by non-conducting crown sectors (25 to 36).

8. The switch according to claim 7, **characterized in that** the afore-mentioned non-conducting crown sectors (25 to 36) are made of insulating or refractory material.
